# EUROPÄISCHE PATENTSCHRIFT

(11) **EP 2 571 657 B1**
(45) Veröffentlichungstag und Bekanntmachung des Hinweises auf die Patenterteilung: **29.04.2015**
(21) Anmeldenummer: 11735773.1
(22) Anmeldetag: 16.05.2011
(51) Int. Cl.: B24C 3/06, B24C 7/00

(54) **VERFAHREN UND VORRICHTUNG ZUM FÖRDERN UND DOSIEREN VON SCHÜTTGUT BEIM VAKUUMSAUGSTRAHLEN**
METHOD AND DEVICE FOR CONVEYING AND METERING BULK MATERIAL IN VACUUM SUCTION BLASTING
PROCÉDÉ ET DISPOSITIF DE TRANSPORT ET DE DOSAGE D'UN MATÉRIAU EN VRAC DANS LE TRAITEMENT AU JET ABRASIF

(30) Priorität: 17.05.2010 DE 102010020691
(43) Veröffentlichungstag der Anmeldung: 27.03.2013
(73) Patentinhaber: Pieper Innovationsgesellschaft mbH, 03222 Lübbenau (DE)
(72) Erfinder: PIEPER, Gerd, 03222 Lübbenau (DE)
(74) Vertreter: Hannig, Wolf-Dieter
(86) Internationale Anmeldenummer: PCT/DE2011/001082
(87) Internationale Veröffentlichungsnummer: WO 2012/019576

(56) Entgegenhaltungen:
- EP-A1- 2 177 317
- WO-A1-97/49525
- DE-A1- 4 344 947
- DE-A1- 19 747 838
- DE-C1- 10 102 924

## Beschreibung

Die Erfindung betrifft ein Verfahren zum Fördern und Dosieren von Schüttgut, beispielsweise Strahlmittel, Schweißpulver, Beschichtungsmittel o. dgl., beim Bearbeiten, Verbinden oder Beschichten von Flächen mittels Vakuumsaugstrahlen, bei dem das Schüttgut in einem von einem Saugaggregat unter Unterdruck gesetzten Vorratsbehälter bereitgehalten, von diesem das Schüttgut über eine Schlauchleitung zu einer Injektions-Strahllanze befördert, dort durch einen atmosphärisch angesaugten Fremdluftstrom beschleunigt und auf eine durch eine Strahlhaube unter Unterdruck gehaltene Bearbeitungsfläche gelenkt, aus der Strahlhaube abgesaugt, dann einer Abscheideeinheit zum Reinigen zugeführt und in den Vorratsbehälter zurückbefördert wird, so dass das Schüttgut im Kreislauf gefahren werden kann.

Die Erfindung betrifft ferner eine Vorrichtung zur Durchführung des Verfahrens, mit mindestens einem Vorratsbehälter zur Aufnahme eines losen Schüttgutes, einer Abscheideeinheit zum Reinigen des Schüttgutes, einem an die Abscheideeinheit angeschlossenen Saugaggregat zum Erzeugen eines Unterdruckes im Vorratsbehälter, einer mit dem Vorratsbehälter verbundenen Schlauchzuleitung zum Transport des Schüttgutes in eine zu einer unter Unterdruck gesetzten Strahlhaube geführten Injektions-Strahllanze zum Beschleunigen des Schüttgutes durch einen von der Injektion-Strahllanze angesaugten, mindestens unter Atmosphärendruck stehenden Luftstrom in Richtung einer Bearbeitungsfläche und einer an die Strahlhaube angeschlossenen Schlauchableitung zum Absaugen des Schüttgutes und der abgetragenen Teilchen aus der Strahlhaube in die Abscheideeinheit und Zurückbefördern in den Vorratsbehälter.

### Stand der Technik

Aus der DE 101 02 924 C1 ist ein Verfahren zum Strahlbearbeiten, insbesondere formgenauen Abtragen und/oder Verdichten und/oder Beschichten von festen Flächen, beispielsweise Entfernen von Lackfehlstellen aus Lackierflächen, Glätten von Löt- und Schweißnähten, Abtragen von kontaminierten Betonschichten oder Rostschichten, Härten, Einebnen oder Beschichten von Metallflächen bekannt, bei dem ein Strahlmittel in einem durch Unterdruck erzeugten Tragluftstrom mittels Schwerkraft und/oder Injektorwirkung zudosiert, in einem Schlauchleitungssystem zu einer Strahllanze befördert und auf durch eine Strahlkammer unter Unterdruck gesetzte Bearbeitungsfläche gelenkt, von dort in den Luftstrom zurückbefördert, gereinigt und ggf. im Kreislauf gefahren wird, wobei die Beschleunigung des Strahlmittels durch den Unterdruck erzeugt und die Strahlkammer von Bearbeitungsfläche zu Bearbeitungsfläche verschoben wird. Dem Strahlmittel wird mindestens ein zusätzlicher Energieimpuls durch mindestens einem weiteren vom Unterdruck angesaugten, mindestens unter Atmosphärendruck stehenden Gasstrom zum Erreichen einer deutlich über der Strömungsgeschwindigkeit des Trägerluftstroms liegenden Endgeschwindigkeit erteilt, mit der der Energieeintrag in die zu bearbeitende Fläche in Abhängigkeit der Parameter, Art und Form der Bearbeitungsfläche und des Strahlmittels, Beladungsgrad des Trägerluftstroms mit Strahlmittel, Unterdruck im Trägerluftstrom, Strahlzeit und Strahltemperatur eingestellt wird.

Dieses bekannte Verfahren arbeitet mit einem Vorratsbehälter für das Strahlgut, in dem mehrere Schütt-Trichter übereinander angeordnet sind, die pneumatisch durch Schließorgane wie Klappen, Schieber oder Ventile voneinander getrennt sind. Das Strahlmittel gelangt durch die Schwerkraft von diesen Schütt-Trichtern in die Dosiervorrichtung, die unter Normaldruck steht. Es bestehen somit voneinander getrennte Unterdruck- und Normaldruckbereiche, die die Förderung, den Transport und die Dosierung des Strahlmittels im Verfahrensablauf deutlich verkomplizieren und den Aufwand für eine Vakuumsaugstrahlanlage verteuern. Außerdem sind die Schnittstellen zwischen den verschiedenen Druckbereichen innerhalb einer Anlage oftmals anfällig, weil Strahlmittel unterschiedlicher Art und Form zur Anwendung kommen, die eine pneumatische Trennung erschweren. Des Weiteren führt das Nebeneinander von Unter- und Überdruck immer zu Druckverlusten, die durch eine entsprechende Dimensionierung des Saugaggregates ausgeglichen werden müssen.

Des Weiteren sind aus der DE 197 47 838 A1 und DE 43 44 947 A1 Lösungen bekannt, die im Vakuumsaugstrahlmodus arbeiten und sich entsprechender Vorratsbehälter für das Strahlgut bedienen.

### Aufgabenstellung

Bei diesem Stand der Technik liegt der Erfindung die Aufgabe zugrunde, ein Verfahren und eine Vorrichtung zum Fördern, Transportieren und Dosieren von Schüttgut beispielsweise Strahlmittel, Schweißpulver, Beschichtungsmittel o. dgl., beim Bearbeiten, Verbinden oder Beschichten von Flächen mittels Vakuumsaugstrahlen bereitzustellen, in dem das Fördern, Transportieren und Dosieren ausschließlich im Unterdruck unter gleichzeitiger Vereinfachung der Verfahrensabläufe und der Baugruppen für den Vorratsbehälter und der Dosierung, der Erhöhung der Betriebssicherheit und Einsparung von Kosten möglich wird.

Diese Aufgabe wird durch ein Verfahren der eingangs genannten Gattung mit den Merkmalen des Anspruchs 1 und durch eine Vorrichtung mit den Merkmalen des Anspruchs 5 gelöst.

Vorteilhafte Ausgestaltungen des Verfahrens und der Vorrichtung sind den Unteransprüchen entnehmbar.

Die erfindungsgemäße Lösung geht von der Erkenntnis aus, den Dosiervorgang in den Unterdruckbereich zu verlegen, so dass das Fördern, Transportieren und Dosieren des Strahlmittels innerhalb eines vollständig unter Unterdruck gehaltenen Kreislaufs durchgeführt werden kann.

Dies wird dadurch erreicht, dass mit einem in einen Entnahmebereich der Schüttgutschüttung eintauchendes Injektions-Dosierrohr ein Saugstrom zur Entnahme und Dosierung des Strahlmittels erzeugt wird, wobei die Schüttung des Schüttgutes im Entnahmebereich durch einen aus der Saugluft der Abscheideeinheit entnommenen Luftstrom aufgelockert wird, der mit einem über ein im Anströmkegel der Abscheideeinheit angeschlossenes Staurohr in den Entnahmebereich gelenkt wird.

Von besonderem Vorteil ist, dass die Schüttguttschüttung auf einem Kegelboden im Vorratsbehälter gelagert wird, in dessen rohrartig, bodenseitig geschlossenen Entnahmebereich das Schüttgut durch die Schwerkraft zusammengeführt und die Schütthöhe über dem Entnahmebereich nahezu einen Maximalwert annimmt, wobei der vom Injektions-Dosierrohr erzeugte Saugstrom zur Entnahme und Dosierung des Strahlmittels in diesen Bereich gelenkt wird. Der Entnahmebereich ist durch die über ihm angeordnete Schüttgutschüttung durch ein ausreichend großes Polster aus Schüttgut gegenüber der Abscheideeinheit abgeschottet, wodurch zwei unterschiedlich hohe Unterdruckbereiche innerhalb des Vorratsbehälters nebeneinander sicher funktionieren können.

In einer bevorzugten Ausführungsvariante des erfindungsgemäßen Verfahrens wird die Schüttgutschüttung im Entnahmebereich durch einen atmosphärischen Fremdluftstrom aufgelockert, der von außen mit einem Fluidisierungsrohr oder durch eine dem Entnahmebereich zugeordnete Luftzutrittsbohrung in den Entnahmebereich gelenkt wird.

In weiterer Ausgestaltung des erfindungsgemäßen Verfahrens wird der Unterdruck am Injektions-Dosierrohr auf Werte zwischen 30 bis 350 mbar, vorzugsweise 200 mbar und der Unterdruck im Vorratsbehälter bzw. der Strahlhaube auf >400 mbar, vorzugsweise 150 bis 250 mbar, eingestellt. Diese Druckdifferenz ist ausreichend, um das Strahlmittel mit dem Injektions-Dosierrohr aus dem Entnahmebereich der Strahlmittelschüttung zu entnehmen und entsprechend feinfühlig in den Transportstrom zu dosieren.

Von besonderem Vorteil ist weiterhin, dass die Druckdifferenz zwischen Strahllanze und Injektions-Dosierrohr durch einen mit Überdruck betriebenen Injektor in der Schlauchzuleitung aufrechterhalten wird, so dass gewährleistet ist, dass auch bei langen Schlauchzuleitungen das Injektions-Dosierrohr funktionsfähig bleibt.

Das erfindungsgemäße Verfahren ist variabel einsetzbar. So kann es überall dort zum Einsatz gebracht werden, wo Bearbeitungsvorgänge mit dem Vakuumsaugstrahlen durchgeführt werden, beispielsweise zum Entfernen von Lackfehlstellen aus Lackierungen, Entgraten, Glätten von Lötund Schweißnähten, Abtragen von kontaminierten Betonschichten oder Rostschichten, Härten, Einebnen oder Beschichten von Metallflächen, Verbinden durch Schweißen, Bohren und Abisolieren von Solarzellen usw.

Die Aufgabe wird weiterhin durch eine Vorrichtung dadurch gelöst, dass zum Dosieren und Fördern des Schüttgutes ein in das Innere der Schüttgutschüttung im Vorratsbehälter eintauchendes, einen Entnahmebereich der Schüttung erfassendes Injektions-Dosierrohr zum Ansaugen eines mindestens unter Atmosphärendruck oder Unterdruck stehenden Luftstromes vorgesehen ist, wobei in den Entnahmebereich ein an den Anströmkegel der Abscheideeinheit angeschlossenes Staurohr zum Zuführen eines Luftstromes aus der Unterdruckatmosphäre im Vorratsbehälter zwecks Auflockerung der Schüttgutschüttung im Entnahmebereich geführt ist, und wobei das Injektions-Dosierrohr abströmseitig mit der Injektions-Strahllanze durch die Schlauchzuleitung verbunden ist, in der ein mit Überdruck betriebener Zusatzinjektor zur Aufrechterhaltung einer Druckdifferenz zwischen Injektor-Strahllanze und Injektions-Dosierrohr vorgesehen ist.

In weiterer Ausgestaltung der erfindungsgemäßen Vorrichtung weist der Vorratsbehälter einen Kegelboden zur Auflagerung des Schüttgutes auf, der in seinem tiefsten Punkt in einen rohrförmigen, durch einen Boden abgeschlossen Entnahmebereich übergeht, im dem das Schüttgut der Schüttung durch Schwerkraft fokussierend zusammenläuft und die Schüttung über dem Entnahmebereich eine nahezu maximale Schütthöhe besitzt, wobei das Injektions-Dosierrohr mit seiner Saugöffnung in den Entnahmebereich zum Ansaugen und Dosieren von Schüttgut geführt ist.

Ein weiteres bevorzugtes Merkmal der erfindungsgemäßen Vorrichtung sieht vor, dass das Injektions-Dosierrohr eine Ansaugöffnung aufweist, die mit der Atmosphärenluft außerhalb des Vorratsbehälters in Verbindung steht und deren Größe durch einen Schieber verstellbar ist.

In einer weiteren Ausführungsform der erfindungsgemäßen Vorrichtung kann das Injektions-Dosierrohr aber auch vollkommen innerhalb des Vorratsbehälters angeordnet sein. In diesem Falle steht die Ansaugöffnung des Injektions-Dosierrohres mit der Unterdruckatmosphäre im Vorratsbehälter in Verbindung.

Das Injektions-Dosierrohr kann bezüglich des Entnahmebereiches eine beliebige Einbaulage, vorzugsweise einen Winkel von 20° zur Behälterachse einnehmen, so dass je nach den anlagentechnischen Voraussetzungen das Injektions-Dosierrohr horizontal, vertikal oder in einer Winkellage angeordnet sein kann.

Bei einer weiteren bevorzugten Ausgestaltung der erfindungsgemäßen Vorrichtung ist im Boden des Entnahmebereiches eine mit der Außenatmosphäre in Verbindung stehende Luftzutrittsbohrung vorgesehen, durch die eine gewisse Menge an Fremdluft zur Auflockerung der Strahlmittelschüttung in den Entnahmebereich gelenkt wird.

In einer weiteren bevorzugten Ausführungsform der erfindungsgemäßen Vorrichtung wird ein Fluidisierungsrohr zum Zuführen eines atmosphärischen Luftstromes zwecks Auflockerung des Schüttgutes in die Schüttgutschüttung des Entnahmebereiches geführt. Dies ermöglicht eine exakte Dosierung auch kleinster Mengen und beugt Verstopfungen an der Saugöffnung des Injektions-Dosierrohres vor.

Die erfindungsgemäße Vorrichtung ist einfach und robust im Aufbau und hat den großen Vorteil, dass die Entnahme und Dosierung der Schüttgutmenge direkt aus dem Unterdruckbereich des Vorratsbehälters erfolgen kann, ohne dass eine besondere pneumatische Trennung von Dosierung und Zuführung von Schüttgut erforderlich sind.

Weitere Vorteile und Einzelheiten ergeben sich aus der nachfolgenden Beschreibung unter Bezugnahme auf die beigefügten Zeichnungen.

### Ausführungsbeispiel

Die Erfindung soll nachstehend an einem Ausführungsbeispiel näher erläutert werden.

Es zeigen
Fig. 1 ein Funktionsschema des erfindungsgemäßen Verfahrens mit einem Injektions-Dosierrohr, das mit der Außenatmosphäre in Verbindung steht,
Fig. 2 eine Seitenansicht des Injektions-Dosierrohres in Schnittdarstellung und
Fig. 3 eine Variante des erfindungsgemäßen Verfahrens, bei dem das Injektions-Dosierrohr mit der Unterdruckatmosphäre im Vorratsbehälters in Verbindung steht,
Fig. 4a bis 4c Varianten zur Auflockerung der Strahlmittelschüttung im Entnahmebereich.

Die Fig. 1 zeigt ein prinzipielles Funktionsschema des erfindungsgemäßen Verfahrens zur Ausführung einer Bearbeitung an einer vertikalen ebenen Fläche 1. Mit einem Saugaggregat 2 wird ein Trägerluftstrom T_{LM} von 20 m³/h bis 300 m³/h und zugleich ein Unterdruck von 30 bis 350 mbar erzeugt. Das Saugaggregat 2 ist über eine Schlauchleitung 3 an eine Abscheideeinheit 4 angeschlossen, die einen Vorratsbehälter 5 von etwa 0,1 bis 200 Liter Inhalt druckdicht verschließt, so dass im Vorratsbehälter 5 der vom Saugaggregat 2 erzeugte Unterdruck von beispielsweise 200 mbar anliegt.

Der Boden 6 des Vorratsbehälters 5 ist als Kegelboden 6a mit einem Öffnungswinkel α zwischen 90 und 120°, vorzugsweise 90°, ausgebildet und besitzt an seinem tiefsten Punkt P in Flucht der Behälterachse E-E einen durch einen Boden 8 geschlossenen rohrförmigen Entnahmebereich 7.

Der Vorratsbehälter 5 wurde vor dem Verschließen durch die Abscheideeinheit 4 mit einer lockeren Schüttung S aus Schüttgut, beispielsweise Korund, Glasbruch, Zirkonsand, Schlacke, Stahl, Stahlguss, Keramik, Schweißpulver usw. gefüllt, das auf dem Kegelboden 6a lagert. Ein Teil des Schüttgutes gleitet durch die Schwerkraft entlang des Kegelbodens 6a ab und füllt den durch den Boden 8 nach außen abgeschlossenen Entnahmebereich 7 mit dem Schüttgut auf, wobei die Schütthöhe SH über dem Entnahmebereich 7 im Wesentlichen einen Maximalwert erreicht.

In den Entnahmebereich 7 ist ein langgestrecktes Injektions-Dosierrohr 9 geführt, dessen Saugöffnung 10 nahe am Boden 8 des Entnahmebereiches 7 endet. Das Injektions-Dosierrohr 9 durchdringt die Behälterwandung 11 des Vorratsbehälters 5 und ist unter einem Winkel β von >5° (siehe auch Fig.4a) zur Behälterachse E-E an dieser fixiert, wobei die Durchdringung druckdicht ausgeführt ist. Abströmseitig hat das Injektions-Dosierrohr 9 eine Ansaugöffnung 12, die sich gemäß Fig. 1 außerhalb des Vorratsbehälters 5 befindet und somit eine direkte Verbindung zur atmosphärischen Luft hat. Zum weiteren Aufbau des Injektions-Dosierrohres 9 wird auf den in Abschnitt [0034] (siehe auch Fig. 2) verwiesen.

An die abströmseitige Öffnung 13 des Injektions-Dosierrohres 9 ist eine Schlauchzuleitung 30 angeschlossen, die zu einer Injektor-Strahllanze 14 führt, deren Austrittsende 15 in eine Strahlhaube 16 eingeführt ist. Die Ansaugöffnung 17 der Injektor-Strahllanze 14 hat Verbindung zur Außenatmosphäre. Der weitere Aufbau und die Funktionsweise der Injektor-Strahllanze 14 ist im Stand der Technik nach DE 101 02 924 C1 im Detail beschrieben, so dass nähere Erläuterungen entfallen können.

Von der Strahlhaube 16 führt eine Schlauchableitung 18 zum Vorratsbehälter 5 zurück, wobei die Schlauchableitung 18 etwa in Höhe des Anströmkegels 19 der Abscheideeinheit 4 in den Vorratsbehälter 5 mündet, so dass ein geschlossener Kreislauf für den Trägerluftstrom T_{LM} entsteht, der dafür sorgt, dass im Injektions-Dosierrohr 9, in der Schlauchzuleitung 13, in der Injektor-Strahllanze 14, in der Strahlhaube 16 und der Schlauchabteilung 18 gleichermaßen der im Vorratsbehälter 5 herrschende Unterdruck p_{UB} anliegt, der im Bereich zwischen 30 bis >350 mbar liegen kann.

Der Trägerluftstrom T_{LM} fördert über die Ansaugöffnung 12 des Injektions-Dosierrohres 9 einen Luftstrom L_{D}, der einen zusätzlichen Unterdruck p_{D} im Injektions-Dosierrohr 9, d.h. an der Saugöffnung 10 des Injektions-Dosierrohres 9, erzeugt und der das Schüttgut aus dem Entnahmebereich 7 ansaugt. Das Injektions-Dosierrohr 9 ist so ausgelegt, dass es bei einem Unterdruck p_{D} von 60 bis 360 mbar betrieben werden kann, d.h. es muss immer eine Unterdruckdifferenz **Δ**ₚ zwischen dem Unterdruck p_{ST} an der Strahllanze 14 und dem Unterdruck p_{D} am Injektions-Dosierrohr 9 von mindestens 10 mbar zugunsten des Unterdruckes am Injektions-Dosierrohr 9 vorhanden sein, damit das Injektions-Dosierrohr 9 sicher die gewünschte Menge an Schüttgut aus dem Entnahmebereich 7 ansaugen und in den Trägerluftstrom T_{LM} fördern kann.

Die Schütthöhe SH der Schüttgutschüttung erreicht über dem Entnahmebereich 7 im Wesentlichen ein Maximum, so dass das Schüttgut im Vorratsbehälter 5 eine ausreichende Barriere gegenüber dem Unterdruck p_{UB} im restlichen Vorratsbehälter 5 bildet. Mit anderen Worten, der Entnahmebereich 7 ist durch das Schüttgut abgeschottet, so dass der mit dem Injektions-Dosierrohr 9 aufgebrachte, gegenüber dem Unterdruck p_{UB} im Vorratsbehälter 5 höhere Unterdruck p_{D} ausreicht, um das Strahlmittel aus dem Entnahmebereich sicher zu entnehmen.

Je nach Art und Form des Schüttgutes lässt sich durch die Regulierung der Menge des Luftstroms L_{D} am Injektions-Dosierrohr 9 in Abhängigkeit des an der Injektions-Strahllanze 14 herrschenden Unterdruckes p_{UST} die Menge des angesaugten Schüttgutes entsprechend einstellen.

Fig. 2 zeigt den grundsätzlichen Aufbau des Injektions-Dosierrohres 9 im Schnitt in Seitenansicht. Das Injektions-Dosierrohr 9 besteht aus einem Außenrohr 20 mit einem Durchmesser von beispielsweise 20 mm, in das ein Innenrohr 21 mit beispielsweise einem Durchmesser von 10 mm eingeschoben ist und infolge des geringen Durchmesserunterschiedes einen Ringspalt zur Saugöffnung 10 hin bildet.

Das Innenrohr 21 ist gegenüber dem Außenrohr 20 kürzer und endet vor der im Außenrohr 20 angeordneten Saugöffnung 10. Beide Rohre 20 und 21 sind in einer Hülse 22 fixiert. Am abströmseitigen Ende 13 des Außenrohres 20 befindet sich die Ansaugöffnung 12 zum Ansaugen des Luftstromes L_{D}, deren Größe entsprechend der gewünschten Dosiermenge an anzusaugenden Schüttgut durch einen Schieber 23 eingestellt werden kann. Das saugseitige Ende 24 des Außenrohrs 20 ist durch einen unter einem Winkel von beispielsweise 35° abgekanteten Deckel 25 verschlossen.

Die Saugöffnung 10 des Injektions-Dosierrohres 9 befindet sich parallel zur Längsachse B-B des Außenrohres in der Mantelfläche des Außenrohres 20, so dass einer Verstopfung der Saugöffnung 10 durch Schüttgut entgegengewirkt wird.

Je nach Art des Schüttgutes kann das Außenrohr 20 und Innenrohr 21 des Injektions-Dosierrohres 9 aus Edelstahl, Keramik oder anderen verschleißfesten Materialien bestehen.

In der Fig. 3 ist eine weitere Variante des erfindungsgemäßen Verfahrens verdeutlicht. Das Injektions-Dosierrohr 9 befindet sich in diesem Fall vollständig im Vorratsbehälter 5 und hat keine Verbindung zur Außenatmosphäre. Die Ansaugöffnung 12 des Injektions-Dosierrohres 9 saugt den Luftstrom L_{D} aus der Unterdruckatmosphäre des Vorratsbehälters 5 an.

Der Ablauf und die Funktionsweise des erfindungsgemäßen Verfahrens entsprechen dann weiter der im Abschnitt [0032] dargestellten Weise. Es muss nur sichergestellt werden, dass der Druckunterschied **Δ**p in den Unterdrücken zwischen Injektions-Dosierrohr 9 und Injektions-Strahllanze 14 eine entsprechende Größenordnung erreicht. Dies kann beispielsweise mit einem zusätzlich in die Schlauchzuleitung 30 eingesetzten Injektor 29 unterstützt werden, der mit Überdruck betrieben wird.

Die Fig. 4a bis 4c zeigen Möglichkeiten auf, den mit Schüttgut gefüllten Entnahmebereich 7 im Vorratsbehälter 5 aufzulockern.

Dies kann -wie in Fig. 4a gezeigt wird- am einfachsten dadurch geschehen, dass in den Boden 8 des Entnahmebereiches 7 eine Luftzutrittsbohrung 26 vorgesehen ist, die es ermöglicht, gezielt einen Luftstrom L_{F} in den Entnahmebereich 7 zu lenken, wodurch die Schüttung des Schüttgutes im Entnahmebereich 7 lokal aufgelockert wird.

Die Fig. 4b zeigt eine andere Variante der Auflockerung, die darin besteht, dass ein Fluidisierungsrohr 27 in den Entnahmebereich 7 geführt wird. Das Fluidisierungsrohr 27 hat eine Verbindung zur Außenatmosphäre und lenkt einem atmosphärischen Luftstrom gezielt in den Entnahmebereich 7. Schließlich zeigt Fig. 4c die Möglichkeit vom Anströmkegel 19 der Abscheideeinheit 4 über ein Staurohr 28 einen Luftstrom L_{A} aus dem Trägerluftstrom TLM als Staudruck gezielt in den Entnahmebereich 7 zu führen.

Alle Varianten gewährleisten gleichermaßen eine ausreichende Auflockerung der Schüttgutschüttung im Entnahmebereich 7, so dass mit dem Injektions-Dosierrohr 9 die entsprechende Menge an Schüttgut sicher entnommen werden kann.

Es versteht sich, dass das Injektions-Dosierrohr 9 innerhalb und außerhalb des Vorratsbehälters 5 eine beliebige Einbaulage bezüglich des Entnahmebereiches 7 aufweisen kann. So kann das Injektions-Dosierrohr 9 horizontal, vertikal oder aber auch unter einem Winkel β von beispielsweise 10° zur Behälterachse E-E angeordnet sein.

**Bezugszeichenliste**

| | |
|---|---|
| Vertikale Bearbeitungsfläche | 1 |
| Saugaggregat | 2 |
| Schlauchleitung | 3 |
| Abscheideeinheit | 4 |
| Vorratsbehälter | 5 |
| Boden von 5 | 6 |
| Kegelboden | 6a |
| Entnahmebereich | 7 |
| Boden von 7 | 8 |
| Injektions-Dosierrohr | 9 |
| Saugöffnung von 9 | 10 |
| Behälterwandung von 5 | 11 |
| Ansaugöffnung von 9 für Luftstrom L_{D} | 12 |
| Abströmseitiges Ende von 9 | 13 |
| Injektor-Strahllanze | 14 |
| Austrittsende von 14 | 15 |
| Strahlhaube | 16 |
| Ansaugöffnung von 16 | 17 |
| Schlauchableitung | 18 |
| Anströmkegel von 4 | 19 |
| Außenrohr von 9 | 20 |
| Innenrohr von 9 | 21 |
| Hülse von 9 | 22 |
| Schieber von 9 | 23 |
| Saugseitiges Ende von 9 | 24 |
| Deckel von 20 | 25 |
| Luftzutrittsbohrung in 8 | 26 |
| Fluidisierungsrohr | 27 |
| Staurohr | 28 |
| Zusatzinjektor in 30 | 29 |
| Schlauchzuführung | 30 |
| Behälterachse | E-E |
| Vom Injektions-Dosierrohr 9 angesaugter Luftstrom | L_{D} |
| Von der Strahllanze 14 angesaugter Luftstrom | L_{ST} |
| Vom Staurohr 28 angesaugter Luftstrom | L_{A} |
| Luftstrom der Luftzutrittsbohrung | L_{F} |
| Schüttgutschüttung | S |
| Schütthöhe | SH |
| Trägerluftstrom | T_{LM} |
| Unterdruck in 5 | p_{UB} |
| Unterdruck am Injektions-Dosierrohr 9 | p_{D} |
| Unterdruck an Strahllanze 14 | p_{ST} |
| Unterdruckdifferenz zwischen 9 und 14 | Δp |
| Tiefster Punkt des Entnahmebereiches 7 | P |
| Öffnungswinkel von 6a | α |
| Winkellage von 9 | β |

## Patentansprüche

1. Verfahren zum Fördern und Dosieren von Schüttgut, beispielsweise Strahlmittel, Schweißpulver, Beschichtungsmittel o. dgl., beim Bearbeiten, Verbinden oder Beschichten von Flächen mittels Vakuumsaugstrahlen, bei dem das Schüttgut in einem von einem Saugaggregat (2) unter Unterdruck (p_{uB}) gesetzten Vorratsbehälter (5) bereitgehalten, von diesem das Schüttgut über eine Schlauchleitung (3) zu einer Injektions-Strahllanze (14) befördert, dort durch einen atmosphärisch angesaugten Fremdluftstrom beschleunigt und auf eine durch eine Strahlhaube unter Unterdruck (p_{uB}) gehaltene Bearbeitungsfläche (1) gelenkt, aus der Strahlhaube (14) abgesaugt, dann einer Abscheideeinheit (4) zum Reinigen zugeführt und in den Vorratsbehälter (5) zurückbefördert wird, so dass das Schüttgut im Kreislauf gefahren werden kann, **dadurch gekennzeichnet, dass** mit einem in einen Entnahmebereich (7) des Schüttgutes eintauchendes Injektions-Dosierrohr (9) ein Saugstrom zur Entnahme und Dosierung des Schüttgutes erzeugt wird, wobei die Schüttung im Entnahmebereich (7) durch einen aus der Saugluft der Abscheideeinheit (4) entnommenen Luftstrom (L_{A}) aufgelockert wird, der mit einem über ein im Anströmkegel (19) der Abscheideeinheit (4) angeschlossenes Staurohr (28) in den Entnahmebereich (7) gelenkt wird.

2. Verfahren nach Anspruch 1, **dadurch gekennzeichnet, dass** das Schüttgut auf einem Kegelboden (6a) im Vorratsbehälter (5)b gelagert wird, in dessen rohrartig, bodenseitig geschlossenen Entnahmebereich (7) das Schüttgut durch die Schwerkraft zusammengeführt und die Schütthöhe (SH) über dem Entnahmebereich (7) nahezu einen Maximalwert annimmt, wobei der vom Injektions-Dosierrohr (9) erzeugte Saugstrom zur Entnahme und Dosierung des Schüttgutes in diesen Bereich gelenkt wird.

3. Verfahren nach Anspruch 1, **dadurch gekennzeichnet, dass** die Schüttung des Schüttgutes im Entnahmebereich (7) durch einen atmosphärischen Fremdluftstrom (L_{F}) aufgelockert wird, der von außen mit einem Fluidisierungsrohr (27) oder durch eine dem Entnahmebereich (7) zugeordnete Luftzutrittsbohrung (26) in den Entnahmebereich (7) gelenkt wird.

4. Verfahren nach Anspruch 1, **dadurch gekennzeichnet, dass** der Unterdruck (p_{uST}) am Injektions-Dosierrohr (9) auf Werte zwischen 60 bis >360 mbar, vorzugsweise 200 mbar und der Unterdruck im Vorratsbehälter (5) bzw. der Strahlhaube (14) auf 50 bis 350 mbar eingestellt wird.

5. Vorrichtung zur Durchführung des Verfahrens nach Anspruch 1, mit mindestens einem Vorratsbehälter (5) zur Aufnahme eines losen Schüttgutes, einer Abscheideeinheit (4) zum Reinigen des Schüttgutes, einem an die Abscheideeinheit (4) angeschlossenen Saugaggregat (2) zum Erzeugen eines Unterdruckes (p_{UB}) im Vorratsbehälter (5), einer mit dem Vorratsbehälter (5) verbundenen Schlauchzuleitung (13) zum Transport des Schüttgutes in eine zu einer unter Unterdruck (p_{UB}) gesetzten Strahlhaube (16) geführten Injektions-Strahllanze (14) zum Beschleunigen des Schüttgutes durch einen von der Injektion-Strahllanze (16) angesaugten atmosphärischen Luftstrom (L_{ST}) in Richtung einer Bearbeitungsfläche (1) und einer an die Strahlhaube (16) angeschlossenen Schlauchableitung (18) zum Absaugen des Schüttgutes und der abgetragenen Teilchen aus der Strahlhaube (16) in die Abscheideeinheit (4), **dadurch gekennzeichnet, dass** zum Dosieren und Fördern des Schüttgutes ein in dass Innere der Schüttgutschüttung im Vorratsbehälter (5) eintauchendes, einen Entnahmebereich (7) der Schüttung erfassendes Injektion-Dosierrohr (9) zum Ansaugen einer mindestens unter Atmosphärendruck oder Unterdruck stehenden Luftstromes vorgesehen ist, wobei in den in den Entnahmebereich (7) ein an den Anströmkegel (19) der Abscheideeinheit (4) angeschlossenes Staurohr (28) zum Zuführen eines Luftstromes (LA) aus der Unterdruckatmosphäre im Vorratsbehälter (5) zwecks Auflockerung der Schüttgutschüttung im Entnahmebereich (7) geführt ist, und wobei das Injektions-Dosierrohr (9) abströmseitig mit der Injektions-Strahllanze (14) durch die Schlauchzuleitung (13) verbunden ist, in der ein mit Überdruck betriebener Zusatzinjektor (29) zur Aufrechterhaltung einer Druckdifferenz (Δp) zwischen Injektions-Strahllanze (14) und Injektions-Dosierrohr (9) vorgesehen ist.

6. Vorrichtung nach Anspruch 5, **dadurch gekennzeichnet, dass** der Vorratsbehälter (5) einen Kegelboden (6a) zur Auflagerung der Schüttgutschüttung aufweist, der in seinem tiefsten Punkt (P) in einen rohrförmigen, durch einen Boden (8) abgeschlossen Entnahmebereich (7) übergeht, im dem das Schüttgut der Schüttgutschüttung durch Schwerkraft fokussierend zusammenläuft und die Schüttgutschüttung über dem Entnahmebereich (7) eine nahezu maximale Schütthöhe (SH) besitzt, wobei das Injektions-Dosierrohr (9) mit seiner Saugöffnung (10) in den Entnahmebereich (7) zum Ansaugen und Dosieren des Schüttgutes geführt ist.

7. Vorrichtung nach Anspruch 5, **dadurch gekennzeichnet, dass** das Injektions-Dosierrohr (9) eine Ansaugöffnung (12) aufweist, die mit der Atmosphärenluft außerhalb des Vorratsbehälters (5) in Verbindung steht und deren Größe durch einen Schieber (23) verstellbar ist.

8. Vorrichtung nach Anspruch 5, **dadurch gekennzeichnet, dass** das Injektions-Dosierrohr (9) eine Ansaugöffnung (12) aufweist, die mit der Unterdruckatmosphäre des Vorratsbehälters (5) in Verbindung steht.

9. Vorrichtung nach Anspruch 5, **dadurch gekennzeichnet, dass** das Injektions-Dosierrohr (5) eine beliebige Einbaulage bezüglich des Entnahmebereiches (7), vorzugsweise einen Winkel (β) von 10° zur Behälterachse (E-E), aufweist.

10. Vorrichtung nach Anspruch 5, **dadurch gekennzeichnet, dass** im Boden (8) des Entnahmebereiches (7) eine mit der Außenatmosphäre in Verbindung stehende Luftzutrittsbohrung (26) zur Auflockerung der Schüttgutschüttung des Entnahmebereiches (7) angeordnet ist.

11. Vorrichtung nach Anspruch 5, **dadurch gekennzeichnet, dass** ein Fluidisierungsrohr (27) zum Zuführen eines atmosphärischen Luftstromes (L_{F}) zwecks Auflockerung des Schüttgutes in die Schüttgutschüttung des Entnahmebereiches (7) geführt ist.

## Claims

1. A method for conveying and metering bulk material, for example blasting medium, welding powder, coating agent or the like, during machining, joining or coating of surfaces by means of vacuum suction blasting, in which the bulk material is kept ready in a reservoir (5) placed under vacuum (p_{uB}) by a suction unit (2), the bulk material is conveyed therefrom via a hose line (3) to an injection blasting lance (14), accelerated therein by an atmospherically aspirated outside air stream and directed onto a machining surface (1) kept under vacuum (p_{uB}) by a blasting cap, aspirated from the blasting cap (16), then fed to a separation unit (4) for cleaning purposes and conveyed back into the reservoir (5), such that the bulk material may be recirculated, **characterised in that** a suction stream for removing and metering the bulk material is produced using an injection metering tube (9) immersed in a removal region (7) of the bulk material, the bed being loosened in the removal region (7) by an air stream (L_{A}) removed from the suction air of the separation unit (4), which air stream (L_{A}) is directed into the removal region (7) using a stagnation tube (28) connected in the inlet cone (19) of the separation unit (4).

2. A method according to claim 1, **characterised in that** the bulk material is stored on a conical floor (6a) in the reservoir (5), in the tubular removal region (7), closed at the bottom, of which the bulk material is brought together by gravity and the filling level (SH) adopts virtually a maximum value over the removal region (7), the suction stream for removing and metering the bulk material and produced by the injection metering tube (9) being directed into this region.

3. A method according to claim 1, **characterised in that** the bed of bulk material in the removal region (7) is loosened by an atmospheric outside air stream (L_{F}), which is directed into the removal region (7) from outside using a fluidising tube (27) or through an air inlet bore (26) associated with the removal region (7).

4. A method according to claim 1, **characterised in that** the vacuum (p_{uST}) at the injection metering tube (9) is set to values between 60 and >360 mbar, preferably 200 mbar, and the vacuum in the reservoir (5) or the blasting cap (14) is set to 50 to 350 mbar.

5. A device for carrying out the method according to claim 1, having at least one reservoir (5) for accommodating loose bulk material, a separation unit (4) for cleaning the bulk material, a suction unit (2) connected to the separation unit (4) for producing a vacuum (p_{uB}) in the reservoir (5), a hose feed line (13) connected to the reservoir (5) for conveying the bulk material into an injection blasting lance (14) guided to a blasting cap (16) placed under vacuum (p_{uB}) for acceleration of the bulk material by an atmospheric air stream (L_{ST}) aspirated by the injection blasting lance (14) in the direction of a machining surface (1) and a hose discharge line (18) connected to the blasting cap (16) for aspirating the bulk material and the removed particles out of the blasting cap (16) into the separation unit (4), **characterised in that,** for metering and conveying of the bulk material, an injection metering tube (9) immersed in the bulk material bed in the reservoir (5) and coming into contact with a removal region (7) of the bed is provided for aspirating an air stream at least under atmospheric pressure or vacuum, a stagnation tube (28) connected to the inlet cone (19) of the separation unit (4) being guided into the removal region (7) to feed an air stream (L_{A}) from the vacuum atmosphere in the reservoir (5) for the purpose of loosening the bulk material bed in the removal region (7), and the injection metering tube (9) being connected at the downstream end with the injection blasting lance (14) by the hose feed line (13), in which an additional injector (29) operated at overpressure is provided to maintain a pressure difference (Δp) between injection blasting lance (14) and injection metering tube (9).

6. A device according to claim 5, **characterised in that** the reservoir (5) comprises a conical bottom (6a) for bearing the bulk material bed, which bottom merges at its lowest point (P) with a tubular removal region (7) closed by a bottom (8), in which removal region (7) the bulk material of the bulk material bed runs together in a focussed manner due to gravity and the bulk material bed has a virtually maximum filling level (SH) over the removal region, the injection metering tube (9) being guided with its suction opening (10) into the removal region (7) for aspirating and metering the bulk material.

7. A device according to claim 5, **characterised in that** the injection metering tube (9) comprises an aspiration opening (12) which communicates with the atmospheric air outside the reservoir (5) and the size of which is adjustable by a slide (23).

8. A device according to claim 5, **characterised in that** the injection metering tube (9) comprises an aspiration opening (12), which communicates with the vacuum atmosphere of the reservoir (5).

9. A device according to claim 5, **characterised in that** the injection metering tube (5) exhibits any desired installation position with regard to the removal region (7), preferably an angle (β) of 10° to the reservoir axis (E-E).

10. A device according to claim 5, **characterised in that** in the bottom (8) of the removal region (7) an air inlet bore (26) in communication with the external atmosphere is arranged for loosening the bulk material bed of the removal region (7).

11. A device according to claim 5, **characterised in that** a fluidising tube (27) for supplying an atmospheric air stream (L_{F}) is guided into the bulk material bed of the removal region (7) for the purpose of loosening the bulk material.

## Revendications

1. Procédé de transport et de dosage d'un matériau en vrac, par exemple d'agents de grenaillage, de poudre de soudage, d'agents de revêtement ou analogues, lors du traitement, de l'assemblage ou du revêtement de surfaces au moyen de jets aspirants sous vide, dans lequel le matériau en vrac est préparé dans un réservoir de stockage (5) mis sous dépression (p_{uB}) par une unité d'aspiration (2), le matériau en vrac est transporté à partir de celui-ci par un tuyau souple (3) jusqu'à une lance d'injection par jets (14), il y est accéléré par un courant d'air extérieur aspiré dans l'atmosphère et dévié vers une surface de traitement (1) maintenue sous dépression (p_{uB}) par une hotte à jets, il est aspiré hors de la hotte à jets (16), il est ensuite envoyé à une unité de séparation (4) pour nettoyage et renvoyé dans le réservoir de stockage (5), de telle manière que le matériau en vrac puisse être déplacé en circuit, **caractérisé en ce que** l'on produit un courant d'aspiration avec un tube doseur d'injection (9) plongeant dans une région de prélèvement (7) du matériau en vrac afin de prélever et de doser le matériau en vrac, dans lequel la masse accumulée dans la région de prélèvement (7) est désagrégée par un courant d'air (L_{A}) prélevé dans l'air d'aspiration de l'unité de séparation (4), qui est dévié dans la région de prélèvement (7) au moyen d'un tube de refoulement (28) raccordé dans le cône d'admission (19) de l'unité de séparation (4).

2. Procédé selon la revendication 1, **caractérisé en ce que** le matériau en vrac est déposé sur un fond conique (6a) dans le réservoir de stockage (5), dans la région de prélèvement tubulaire à fond fermé (7) duquel le matériau en vrac est rassemblé par l'action de la gravité et la hauteur d'accumulation (SH) atteint pratiquement une valeur maximale au-dessus de la région de prélèvement (7), dans lequel le courant d'aspiration produit par le tube doseur d'injection (9) est dévié dans cette région pour le prélèvement et le dosage du matériau en vrac.

3. Procédé selon la revendication 1, **caractérisé en ce que** la masse accumulée du matériau en vrac dans la région de prélèvement (7) est désagrégée par un courant d'air extérieur atmosphérique (L_{F}), qui est dévié de l'extérieur dans la région de prélèvement (7) avec un tube de fluidisation (27) ou par un orifice d'arrivée d'air (26) associé à la région de prélèvement (7).

4. Procédé selon la revendication 1, **caractérisé en ce que** la dépression (p_{uST}) au tube doseur d'injection (9) est réglée à des valeurs comprises entre 60 et >360 mbar, de préférence 200 mbar et la dépression dans le réservoir de stockage (5) ou dans la hotte à jets (14) est réglée à 50 à 350 mbar.

5. Dispositif pour la mise en oeuvre du procédé selon la revendication 1, comportant au moins un réservoir de stockage (5) destiné à contenir un matériau en vrac meuble, une unité de séparation (4) pour le nettoyage du matériau en vrac, une unité d'aspiration (2) raccordée à l'unité de séparation (4) pour produire une dépression (p_{uB}) dans le réservoir de stockage (5), une conduite d'alimentation souple (13) raccordée au réservoir de stockage (5) pour le transport du matériau en vrac à une lance d'injection par jets (14) menée à une hotte à jets (16) mise sous dépression (p_{uB}) pour l'accélération du matériau en vrac par un courant d'air atmosphérique (L_{ST}) aspiré par la lance d'injection par jets (14) en direction d'une surface de traitement (1), et un tuyau d'évacuation souple (18) raccordé à la hotte à jets (16) pour l'aspiration du matériau en vrac et des particules séparées hors de la hotte à jets (16) dans l'unité de séparation (4), **caractérisé en ce qu'**il est prévu pour le dosage et le transport du matériau en vrac un tube doseur d'injection (9) plongeant à l'intérieur de la masse accumulée de matériau en vrac dans le réservoir de stockage (5) et comprenant une région de prélèvement (7) de la masse accumulée pour l'aspiration d'un courant d'air se trouvant au moins à la pression atmosphérique ou sous dépression, dans lequel un tube de refoulement (28) raccordé au cône d'admission (19) de l'unité de séparation (4) est mené dans la région de prélèvement (7) pour fournir un courant d'air (L_{A}) provenant de l'atmosphère sous dépression dans le réservoir de stockage (5) afin de désagréger la masse accumulée de matériau en vrac dans la région de prélèvement (7), et dans lequel le tube doseur d'injection (9) est raccordé côté sortie à la lance d'injection par jets (14) par la conduite d'alimentation souple (13), dans laquelle il est prévu un injecteur additionnel (29) opérant en surpression pour le maintien d'une différence de pression (Δp) entre la lance d'injection par jets (14) et le tube doseur d'injection (9).

6. Dispositif selon la revendication 5, **caractérisé en ce que** le réservoir de stockage (5) présente un fond conique (6a) pour le dépôt de la masse accumulée de matériau en vrac, qui se transforme, à son point le plus profond (P), en une région de prélèvement tubulaire (7) fermée par un fond (8) dans laquelle le matériau en vrac de la masse accumulée de matériau en vrac se rassemble en se regroupant sous l'action de la gravité et la masse accumulée de matériau en vrac présente une hauteur d'accumulation pratiquement maximale (SH) au-dessus de la région de prélèvement (7), dans lequel le tube doseur d'injection (9) est mené avec son ouverture d'aspiration (10) dans la région de prélèvement (7) afin d'aspirer et de doser le matériau en vrac.

7. Dispositif selon la revendication 5, **caractérisé en ce que** le tube doseur d'injection (9) présente une ouverture d'aspiration (12), qui est en communication avec l'air atmosphérique à l'extérieur du réservoir de stockage (5) et dont la grandeur est réglable au moyen d'un tiroir (23).

8. Dispositif selon la revendication 5, **caractérisé en ce que** le tube doseur d'injection (9) présente une ouverture d'aspiration (12), qui est en communication avec l'atmosphère en dépression du réservoir de stockage (5).

9. Dispositif selon la revendication 5, **caractérisé en ce que** le tube doseur d'injection (9) présente une position de montage quelconque par rapport à la région de prélèvement (7), de préférence un angle (β) de 10° par rapport à l'axe du réservoir (E-E).

10. Dispositif selon la revendication 5, **caractérisé en ce qu'**un orifice d'arrivée d'air (26) qui est en communication avec l'atmosphère extérieure est disposé dans le fond (8) de la région de prélèvement (7) pour la désagrégation de la masse accumulée de matériau en vrac de la région de prélèvement (7).

11. Dispositif selon la revendication 5, **caractérisé en ce qu'**un tube de fluidisation (27) destiné à amener un courant d'air atmosphérique (L_{F}) est conduit dans la masse accumulée de matériau en vrac de la région de prélèvement (7) dans le but de désagréger le matériau en vrac.
